# EUROPÄISCHE PATENTSCHRIFT

(11) **EP 0 477 735 B1**
(45) Veröffentlichungstag und Bekanntmachung des Hinweises auf die Patenterteilung: **19.04.1995**
(21) Anmeldenummer: 91115778.2
(22) Anmeldetag: 17.09.1991
(51) Int. Cl.: H01J 61/36, H01J 61/52

(54) **Hochdruckentladungslampe**
High pressure discharge lamp
Lampe à décharge à haute pression

(30) Priorität: 28.09.1990 DE 4030820
(43) Veröffentlichungstag der Anmeldung: 01.04.1992
(73) Patentinhaber: Patent-Treuhand-Gesellschaft für elektrische Glühlampen mbH, 81543 München (DE)
(72) Erfinder: Roznerski, Alfred, W-8911 Windach (DE)

(56) Entgegenhaltungen:
- EP-A- 0 086 479
- EP-A- 0 264 764
- DE-A- 2 324 090
- DE-A- 2 623 099
- DE-A- 3 029 824
- US-A- 4 734 612

## Beschreibung

Die Erfindung betrifft eine Hochdruckentladungslampe mit dem im Oberbegriff des Hauptanspruchs genannten Merkmalen.

Solche Hochdruckentladungslampen mit Edelgasfüllung haben relativ hohe Betriebsströme; dies erfordert relativ große und damit schwere Elektroden - i.a. aus hochschmelzendem Wolfram - und schon bei Lampen mittlerer Leistung (einige 100 W) stabförmige Stromzuführungen, "Elektrodenstäbe", von einigen mm Durchmesser. Die Elektrodenstäbe, ebenfalls aus Wolfram, sind nach aufwendigen, überwiegend manuellen Verfahren unter Verwendung von Zwischengläsern, deren thermischer Ausdehnungskoeffizient zwischen dem des Wolframs und dem sehr kleinen Ausdehnungskoeffizienten des Quarzglases liegt, gasdicht eingeschmolzen durch die Kolbenwand geführt.

Die Einschmelzungen oder Durchführungen sind mechanisch sehr empfindlich; auf sie dürfen durch die Elektrodenstäbe keine Kräfte übertragen werden, da sie leicht durch Sprünge beschädigt und damit undicht werden können.

Das DE-GM 19 39 204 zeigt eine Edelgashochdrucklampe, bei der die Kolbenhälse vom Übergang in den Kolben bis nahe zur Einschmelzung kapillarartig verengt sind.

Die Verengung erfolgt durch Verformen des z.B. mit dem Knallgasgebläse auf ca. 2000 °C erhitzten und dann erweichten Kolbenhalses; Unterdruck im Kolben erleichtert dabei das Auffallen des Quarzglases auf die Elektrodenstäbe; beim Abkühlen auf Zimmertemperatur entsteht dann ein Ringspalt von einigen zehntel mm zwischen Elektrodenstab und Stützkapillare.
Durch die Kapillare ist eine sichere Abstützung der Elektrodenstäbe gegeben und eine Übertragung von Kräften, wie sie beim Hantieren und beim Transport durch Schwingungen der schweren Elektroden auftreten, auf die Einschmelzung ist praktisch ausgeschlossen.

Aus dem DE-GM 78 35 279 ist eine Hochdruckentladungslampe mit verkürzter Stützkapillare im kolbennahen Teil des Kolbenhalses bekannt.

Die Verkürzung der Kapillare führt zu einer Erhöhung der mechanischen Stabilität der Lampe, weil durch die Verkürzung die Gefahr des Kapillarbruchs vermindert wird, sie erleichtert das Evakuieren der Lampe, weil der Pumpwiderstand durch den jetzt kürzeren Ringspalt verkleinert wird und sie bringt wegen des Fortfalls eines Teils der aufwendigen, manuell von Spezialkräften am Kolbenhals durchzuführenden Verformungsarbeit wesentliche Kostenvorteile.

Aus der DE-PS 30 29 824 ist eine Hochdruckentladungslampe und ein Verfahren zu ihrer Herstellung bekannt, bei der jeder Kolbenhals lediglich eine leichte Verengung in der Nähe des Übergangs zum Kolben aufweist, gegen die ein lose auf den Elektrodenstab aufgeschobenes Stützelement, z.B. in Form einer nur wenige mm langen kreiszylindrischen Rolle aus Quarzglas, durch eine ebenfalls lose auf dem Elektrodenstab zwischen dem Stützelement und der Einschmelzung aufgeschobenen Spiralfeder aus Wolfram federnd angedrückt wird. Bei dieser Art der Elektrodenstababstützung kommen die bereits für die verkürzte Kapillare geschilderten Vorteile verstärkt zur Geltung:
Wegen der lediglich leichten Verengung des Kolbenhalses entfällt praktisch die Bruchgefahr in diesem Bereich, der Pumpweg längs des stützenden Elements ist auf wenige mm verkürzt, die aufwendige Verformungsarbeit ist auf ein Minimum - leichtes Eindellen des Kolbenhalses - reduziert.

Ein Nachteil der Ausführungen nach der DE-PS 30 29 824 und dem DE-GM 78 35 279 zur Elektrodenstababstützung ist es jedoch, daß ein mit Edelgas zu füllendes, relativ großes Volumen im kolbenfernen Raum des Kolbenhalses zwischen Einschmelzung und Stababstützung entsteht. Das Edelgas in diesem Volumen bleibt bei Lampenbetrieb relativ kalt, da es nicht direkt durch die Entladungsprozesse aufgeheizt wird, und führt über Konvektion zu einer Absenkung der Temperatur und damit des Betriebsdruckes des Edelgases im eigentlichen Entladungskolben.
Um die Betriebswerte von Lampen mit unverkürzter Kapillare zu erreichen, ist es daher erforderlich, bei Lampen in der Ausführung nach DE-PS 30 29 824 und DE-GM 78 35 279 den Kaltfülldruck des Edelgases deutlich zu erhöhen, wodurch wiederum die für die Lampenzündung wesentliche Durchschlagsspannung in unerwünschter Weise steigt und es außerdem zu zusätzlichen Kosten wegen der größeren Einfüllmenge des teuren Edelgases (z.B. Xenon!) kommt.

Bei Lampen in der Ausführung nach der DE-PS 30 29 824 treten darüber hinaus gelegentlich in ungünstigen Fällen - insbesondere durch Resonanzeffekte während des Transports - große Kräfte zwischen dem Stützelement und der Kolbenhalsinnenwand auf, die dort zu Abrieb und Verletzungen der Quarzglasoberfläche mit einer Reihe von nachteiligen Folgen für den einwandfreien Lampenbetrieb führen.

Ein weiterer Nachteil der Ausführungen nach der DE-PS 30 29 824 und dem DE-GM 78 35 279 zur Elektrodenstababstützung ist es, daß die auftretenden Konvektionsströmungen zu einer Verringerung der Stabilität des Entladungsbogens führen können.

Aus der EP-PS 00 86 479 ist nun eine Ausführung der Elektrodenstababstützung bekannt, die den Nachteil des relativ großen, mit Edelgas zu füllenden Volumens im kolbenfernen Teil des Kolbenhalses vermeidet. Als Stützelement wird hier eine lange kreiszylindrische Rolle z.B. aus Quarzglas verwendet, die - lose auf den Elektrodenstab aufgeschoben - den gesamten Kolbenhals zwischen Einschmelzung und eigentlichem Kolben ausfüllt; zur Positionierung der Rolle dient eine zwischen Elektrode und Rolle ebenfalls lose aufgeschobene Spiralfeder aus Wolfram.
Diese Lösung hat sich in der Praxis jedoch nicht bewährt, da eine Abstimmung zwischen den auftretenden Längentoleranzen und der Federkraft zur sicheren Positionierung des relativ schweren Stützelements nicht ausreichend zuverlässig gewährleistet werden konnte und es dadurch häufiger zu Beschädigungen an der Einschmelzung durch ein in der Achsenrichtung des Elektrodenstabs bewegliches Stützelement kam.

Der vorliegenden Erfindung liegt nun die Aufgabe zugrunde, ohne aufwendige Verformungsarbeiten am Kolbenhals und bei möglichst kleinem, mit Edelgas zu füllendem Volumen im Kolbenhals eine sichere Abstützung der Elektrodenstäbe zu finden.

Diese Aufgabe wird erfindungsgemäß durch die kennzeichnenden Merkmale des Anspruchs 1 gelöst.

Besonders vorteilhafte Ausgestaltungen finden sich in den Unteransprüchen.

Ausgehend von der in der Praxis bewährten Ausführung der Elektrodenstababstützung nach DE-PS 30 29 824 wird das mit Edelgas zu füllende Volumen im Kolbenhals dadurch verkleinert, daß eine oder mehrere kreiszylindrische Scheiben vorzugsweise aus Keramik mit einem Durchmesser, der geringfügig unter dem Innendurchmesser des Kolbenhalses liegt, zwischen einem Stützelement vorzugsweise aus Quarzglas und einer Spiralfeder aus Wolfram, die sich gegen ein Teil der Einschmelzung abstützt, lose auf den Elektrodenstab aufgeschoben werden. Die erfindungsgemäße Konstruktion erfordert nur eine geringe Verformungsarbeit am Kolbenhals zur Herstellung der für die Positionierung des Stützelements notwendigen Verengung und erlaubt eine einfache Abstimmung zwischen den sich infolge manuell durchgeführter Fertigungsschritte ergebenden Längentoleranzen und der durch Kompression der Spiralfeder auftretenden Kraft, so daß im Ergebnis ein federnd fester Sitz von Stützelement und Scheibe(n) auf dem Elektrodenstab problemlos erreicht werden kann.

Die Mittelbohrung der Scheiben sind geringfügig größer gewählt als der Elektrodenstabdurchmesser, wodurch eine beliebige radiale Versetzung der Scheiben bezüglich der Mittelachse des Elektrodenstabs bis hin zur (einseitigen) Berührung der Innenwandung des Kolbenhalses möglich ist. Damit übernehmen die Scheiben einen Teil der Stützfunktion, da sie über die Reibung aneinander bzw. mit dem Stützelement zur Dämpfung von Elektrodenstabschwingungen beitragen, und entlasten dadurch in vorteilhafter Weise das eigentliche Stützelement, so daß in der erfindungsgemäßen Ausführung keine Verschleißerscheinungen durch Transportbeanspruchungen am Stützelement und/oder an der Kolbenhalsinnenwand auftreten.

Darüber hinaus sorgen die Scheiben durch Wärmeabfuhr infolge Wärmeleitung vom Elektrodenstab in die Quarzglaswandung des Kolbenhalses in vorteilhafter Weise für eine Kühlung des Elektrodenstabs. Die Temperaturen auf dem Elektrodenstab werden durch die auf ihn aufgeschobenen Scheiben deutlich abgesenkt; dadurch wird die Einschmelzung des Elektrodenstabs und der Sockelbereich thermisch entlastet, wodurch die Lampenbetriebssicherheit erhöht wird. Zur Verbesserung der Wärmeabfuhr des hierdurch zusätzlich aufgeheizten Kolbenhalses wird zur Erhöhung der Abstrahlung die Außenoberfläche des Kolbenhalses vom Übergang in den Kolben bis in den Bereich unter der Sockelhülse mit einer Schicht hohen Strahlungsemissionsvermögens im infraroten und/oder sichtbaren Wellenlängenbereich versehen.

Ein weiterer Vorteil ergibt sich daraus, daß der thermische Ausdehnungskoeffizient des für die Scheiben vorzugsweise verwendeten Aluminiumoxids mit 7,5x10⁻⁶/K um mehr als eine Zehnerpotenz größer ist als der von Quarzglas mit 0,56x10⁻⁶/K. Damit ist bei Lampenbetrieb der Ringspalt zwischen den Scheiben und dem Kolbenhals merklich kleiner als bei Zimmertemperatur, wodurch die die Bogenstabilität beeinträchtigenden Konvektionsströmungen behindert werden, während beim Herstellgang ein größerer Ringspalt das Evakuieren des Entladungsgefäßes erleichtert.

Die Erfindung wird nachfolgend anhand eines Ausführungsbeispiels erläutert.

Die Figur zeigt ein Ausführungsbeispiel in Seitenansicht, teilweise geschnitten.

Im Kolben 1 aus Quarzglas mit zwei Kolbenhälsen 2, 2′ - ebenfalls aus Quarzglas - stehen sich zwei Elektroden 3, 3′ diametral gegenüber. Die Elektroden 3, 3′ sind auf stabförmigen Stromzuführungen aus Wolfram, den Elektrodenstäben 4, 4′, montiert. Die Elektrodenstäbe 4, 4′ sind an den kolbenfernen Enden der Kolbenhälse gasdicht eingeschmolzen nach außen geführt und über Litzen elektrisch-leitend mit auf den Kolbenhälsen aufgekitteten Sockelhülsen 5, 5′ verbunden. Jeder der Elektrodenstäbe 4, 4′ ist durch ein auf ihm lose aufgeschobenes Stützelement 6, 6′ aus Quarzglas abgestützt, das durch eine zwischen der betreffenden Einschmelzung 7 lose auf den jeweiligen Elektrodenstab 4, 4′ aufgeschobene, komprimierte Spiralfeder 8 aus Wolfram über ebenfalls lose auf den jeweiligen Elektrodenstab 4, 4′ aufgeschobene Scheiben 9, 9′ aus Aluminiumoxidkeramik federnd gegen eine Verengung 10, 10′ im Kolbenhals 2, 2′ am Übergang zum Kolben 1 angedrückt wird.

Der Innendurchmesser des Kolbenhalses beträgt 19,0 + 0,4 mm, der Außendurchmesser der Scheiben 18,8 - 0,05 mm, ihre Dicke 5,0 ± 0,1 mm.

Der Durchmesser der Innenbohrung der Scheiben ist 4,3 + 0,05 mm, der Elektrodenstabdurchmesser 4,0 ± 0,02 mm.

Das Entladungsgefäß ist mit Xenon von ca. 8 bar gefüllt, die Nennleistungsaufnahme der Lampe beträgt 2 kW.

Jeder der Kolbenhälse 2, 2′ ist auf seiner Außenoberfläche vom Übergang in den Kolben bis in den Bereich unter der Sockelhülse 5, 5′ mit einer hochtemperaturfesten schwarzen Schicht 11′ versehen.

Die hochtemperaturfeste schwarze Schicht enthält Fe₂O₃-Pigmente und führt an den äußeren Enden der Kolbenhälse zu einer Temperaturabsenkung von 250 °C auf 220 °C bei Betrieb der Lampe an Nennleistung in waagerechter Brennlage.

## Patentansprüche

1. Hochdruckentladungslampe, bestehend aus einem edelgasgefüllten Quarzglaskolben (1) mit zwei Kolbenhälsen (2, 2′), in dem sich zwei Elektroden (3, 3′) diametral gegenüberstehen, die auf stabförmigen Stromzuführungen, den Elektrodenstäben (4, 4′), montiert sind, die im kolbenfernen Teil des jeweiligen Kolbenhalses (2, 2′) hermetisch eingeschmolzen nach außen geführt sind und in der Nähe des Übergangs des jeweiligen Kolbenhalses (2, 2′) in den Kolben (1) durch ein auf den Elektrodenstab (4, 4′) lose aufgeschobenes Stützelement (6, 6′), das durch die Kraft einer ebenfalls lose auf den Elektrodenstab zwischen dem Stützelement (6, 6′) und der Einschmelzung (7) aufgeschobenen, komprimierten Spiralfeder (8) federnd gegen eine Verengung (10, 10′) im jeweiligen Kolbenhals (2, 2′) angedrückt wird, abgestützt sind, dadurch gekennzeichnet, daß zwischen dem jeweiligen Stützelement (6, 6′) und der Spiralfeder (8) eine oder mehrere Scheiben (9, 9′) vorzugsweise aus Keramik lose auf den Elektrodenstab (4, 4′) aufgeschoben sind.

2. Hochdruckentladungslampe nach Anspruch 1, dadurch gekennzeichnet, daß die Kolbenhälse (2, 2′) auf ihrer Außenseite mit einer hochtemperaturfesten Beschichtung (11′) hohen Emissionsvermögens im infraroten und/oder sichtbaren Spektralbereich versehen sind.

3. Hochdruckentladungslampe nach Anspruch 1, dadurch gekennzeichnet, daß die zwischen Stützelement (6, 6′) und Spiralfeder (8) auf den Elektrodenstab (4, 4′) lose aufgeschobenen Scheiben (9, 9′) eine Dicke zwischen 1 bis 5 mm und einen Durchmesser haben, der zwischen 0,2 bis 0,8 mm unter dem Innendurchmesser des Kolbenhalses (2, 2′) liegt.

4. Hochdruckentladungslampe nach Anspruch 1, dadurch gekennzeichnet, daß die aufgeschobenen Scheiben (9, 9′) aus Aluminiumoxidkeramik bestehen.

5. Hochdruckentladungslampe nach Anspruch 2, dadurch gekennzeichnet, daß die hochtemperaturfeste Beschichtung (11′) aus einem hochtemperaturfesten schwarzen Lack besteht.

## Claims

1. High-pressure discharge lamp comprising a quartz glass bulb (1) which is filled with inert gas, has two bulb necks (2, 2′), and in which there are diametrically opposed two electrodes (3, 3′) which are mounted on rod-shaped supply leads, the electrode rods (4, 4′), which are led outwards in a hermetically sealed fashion in the part of the respective bulb neck (2, 2′) remote from the bulb, and are supported in the vicinity of the transition of the respective bulb neck (2, 2′) into the bulb (1) by a support element (6, 6′) which is pushed loosely onto the electrode rod (4, 4′) and is pressed resiliently against a constriction (10, 10′) in the respective bulb neck (2, 2′) by the force of a compressed spiral spring (8) which is likewise pushed loosely onto the electrode rod between the support element (6, 6′) and the melt seal (7), characterized in that one or more discs (9, 9′), preferably made from ceramic, are pushed loosely onto the electrode rod (4, 4′) between the respective support element (6, 6′) and the spiral spring (8).

2. High-pressure discharge lamp according to Claim 1, characterized in that the bulb necks (2, 2′) are provided on their outside with a high-temperature resistant coating (11′) of high emissivity in the infrared and/or visible spectral region.

3. High-pressure discharge lamp according to Claim 1, characterized in that the discs (9, 9′) pushed loosely onto the electrode rod (4,4′) between the support element (6, 6′) and spiral spring (8) have a thickness of between 1 to 5 mm and a diameter which is between 0.2 to 0.8 mm below the inside diameter of the bulb neck (2, 2′).

4. High-pressure discharge lamp according to Claim 1, characterized in that the pushed-on discs (9, 9′) comprise aluminium oxide ceramic.

5. High-pressure discharge lamp according to Claim 2, characterized in that the high-temperature resistant coating (11′) comprises a high-temperature resistant black lacquer.

## Revendications

1. Lampe à décharge à haute intensité, constituée d'une ampoule en silice vitreuse (1), qui est remplie d'un gaz rare, qui comporte deux cols (2,2′) et dans laquelle sont disposées diamétralement en vis-à-vis deux électrodes (3,3′), qui sont montées sur des éléments d'alimentation en courant en forme de tiges, les tiges d'électrodes (4,4′), qui ressortent à l'extérieur en étant scellées de façon hermétique par fusion dans la partie, éloignée de l'ampoule, du col respectif (2,2′) de l'ampoule et sont supportées, à proximité de la jonction du col respectif (2,2′) avec l'ampoule (1), par un élément de support (6,6′) emmanché de façon lâche sur la tige d'électrode (4,4′) et qui est repoussé élastiquement contre un rétrécissement (10,10′) ménagé dans le col respectif (2,2′) de l'ampoule, sous l'action de la force d'un ressort spiral comprimé (8), qui est également enfilé de façon lâche sur la tige d'électrode entre l'élément de support (6,6′) et le scellement (7), caractérisée par le fait qu'entre l'élément de support respectif (6,6′) et le ressort spiral (8), une ou plusieurs rondelles (9,9′) de préférence en céramique sont enfilées de façon lâche sur la tige d'électrode (4,4′).

2. Lampe à décharge à haute intensité suivant la revendication 1, caractérisée par le fait que les cols (2,2′) de l'ampoule, comportent, sur leur face extérieure, un revêtement (11′) qui est résistant aux hautes températures et possède un pouvoir émissif grand dans la gamme spectrale de l'infrarouge et/ou dans la gamme spectrale visible.

3. Lampe à décharge à haute intensité suivant la revendication 1, caractérisée par le fait que les rondelles (9,9′) enfilées de façon lâche sur la tige d'électrode (4,4′) entre l'élément de support (6,6′) et le ressort spiral (8), ont une épaisseur comprise entre 1 et 5 mm et un diamètre qui a une valeur inférieure de 0,2 à 0,8 mm au diamètre intérieur du col (2,2′) de l'ampoule.

4. Lampe à décharge à haute intensité suivant la revendication 1, caractérisée par le fait que les rondelles enfilées (9,9′) sont en une céramique à base d'oxyde d'aluminium.

5. Lampe à décharge à haute intensité suivant la revendication 2, caractérisée par le fait que le revêtement (11′), qui résiste aux hautes températures, est constitué d'un vernis noir résistant aux hautes températures.
